# EUROPÄISCHE PATENTSCHRIFT

(11) **EP 0 196 450 B1**
(45) Veröffentlichungstag und Bekanntmachung des Hinweises auf die Patenterteilung: **03.05.1989**
(21) Anmeldenummer: 86102392.7
(22) Anmeldetag: 24.02.1986
(51) Int. Cl.: F04D 29/56, F01D 17/16

(54) **Drallregler**
Drag adjuster
Régulateur de la résistance d'un courant d'air

(30) Priorität: 15.03.1985 DE 3509430
(43) Veröffentlichungstag der Anmeldung: 08.10.1986
(73) Patentinhaber: SIEMENS AKTIENGESELLSCHAFT, 80333 München (DE)
(72) Erfinder: Thomzik, Lothar, Dipl.-Ing., D-2874 Lemwerder (DE); Lange, Erwin, Dipl.-Ing., D-2724 Sottrum (DE); Hecht, Gert, Ing.-grad., D-2800 Bremen 61 (DE)

(56) Entgegenhaltungen:
- CH-A- 333 663
- FR-A- 2 362 288
- GB-A- 664 085
- US-A- 2 985 427
- US-A- 3 089 679

## Beschreibung

Die Erfindung bezieht sich auf einen Drallregler gemäß Oberbegriff des Anspruchs 1; ein derartiger Drallregler ist aus der DE-AS 2 637 222 bekannt. Ein solcher Drallregler ist üblicherweise in der Einlaufdüse eines Ventilators, Gebläses oder dgl. angeordnet; durch Verstellung seiner zentrisch in einer Nabe drehbar angeordneten Leitschaufeln kann der Vordrall der in das nachgeordnete Laufrad des Ventilators, Gebläses oder dgl. eintretenden Strömung geregelt werden.

Bei dem durch die DE-AS 2 637 222 bekannten Drallregler ist der Verstellring mit eingearbeiteten axialen stirnseitig offenen Schlitzen ausgebildet, deren Begrenzungswände als Führungsflächen für zwischen diesen ohne Spiel geführte Kugelköpfe an den einen Enden von hantelförmigen Stellhebeln dienen, deren andere Enden radial verlaufend jeweils durch eine Bohrung aus einem den Verstellring aufnehmenden Lagergehäuses hindurchgesteckt und mit den radial inneren Enden der Leitschaufeln verbunden sind. Eine Verringerung der notwendigen Stellkräfte soll dadurch erreicht werden, daß die Drehachse jeder Leitschaufel um etwa 10 bis 2_{°} gegen deren radiale Symmetrielinie verkippt ist.

Bei einem weiteren, durch die GB-PS 496 017 bekannten Drallregler sind die Leitschaufeln an einem speichenartigen Halterungsgestänge für die Nabe mittels auf die Leitschaufeln aufgeschraubter Laschen drehbar befestigt. An jeder radial innenliegenden Lasche ist ein Stellhebel angebracht, an dessen freiem Ende ein abgewinkelter Nocken vorgesehen ist. Zur Verstellung der Leitschaufeln wird die Drehbewegung des Verstellringes über an seiner Oberfläche eingelassene Führungsnuten, in denen die Nocken gleiten, auf die Stellhebel übertragen. Um mit zunehmender Verstellung der Leitschaufeln das allmähliche Herauswandern der Nocken aus ihren zugeordneten Führungsnuten zu verhindern, ist der Verstellring kegelstumpfartig mit zu den Nocken in bestimmtem Winkel geneigter Führungsebene ausgebildet. Der Stellhebel selbst ist kreisbogenartig geformt und der Nocken daran derart befestigt, daß sich seine Längsache mit der Längsachse des Halterungsgestänges in der Längsachse des Verstellrings schneidet. Die Betätigung des Verstellringes erfolgt über einen radial angeordneten Hebel, der am äußeren Rand der die Leitschaufeln außen umgebenden Einlaufdüse mit einer Führung verbunden ist, die Anschläge für die Endeinstellungspositionen der Leitschaufeln aufweist.

Der Erfindung liegt die Aufgabe zugrunde, einen Drallregler zu schaffen, der bei wesentlich einfacherer Fertigung eine genaue und leichtgängige Verstellmöglichkeit der Leitschaufeln, auch über lange Betriebseinsatzzeiten, gewährleistet.

Die Lösung dieser Aufgabe wird bei einem Drallregler der eingangs genannten Art durch die Lehre des Anspruchs 1 erreicht; vorteilhafte Ausgestaltungen der Erfindung sind jeweils Gegenstand der Unteransprüche.

Die erfindungsgemäße Konstruktion eines Drallreglers ermöglicht durch die als gesonderte Konstruktionsteile in einfacher Weise herstell- und an den Leitschaufeln bzw. dem Verstellring montierbaren Stifte bei geringem Fertigungsaufwand eine große Leichtgängigkeit zwischen den Verstell- und Führungsmitteln zur Verstellung der Leitschaufeln und somit zur Einstellung des jeweils gewünschten Vordralls der Eintrittsströmung. Diese Leichtgängigkeit ist auch nach längerer Betriebszeit gewährleistet, da Hinterschneidungen und große Führungsflächen zwischen den Verstell- und Führungsmitteln vermieden sind, die ansonsten aufgrund von Verschmutzung die Reibung und damit die notwendigen Stellkräfte erhöhen würden.

Die Führungsstifte bzw. Stellstifte sind in besonders einfacher fertigungs- und montagetechnischer sowie gleichzeitig eine gegenseitig verkantungsfreie Bewegung gewährleistender Weise zylindrisch ausgebildet. Zu ihrer einfachen Befestigung sind Führungsstifte bzw. Stellstifte in entsprechende Öffnungen der Leitschaufel bzw. des Verstellrings eingesteckt und dort verschraubt bzw. verschweißt. Der Verstellring besteht nach einer Ausgestaltung der Erfindung lediglich aus einem auf der Außenfläche der Nabe geführten, drehbar gelagerten Blechstanzteil mit z.B. eingestanzten Einstecköffnungen für die Aufnahme von Führungsstiften. Zur besonders drehstabilen und gleichzeitig einfachen Verstellung der Leitschaufeln ist jeweils an ihrem radial inneren Ende ein dem Verstellring zugewandter Mitnahmerahmen angeformt, an dem ein Stellstift befestigt ist. Zur besonders einfachen und sicheren radialen und axialen Relativbewegung zwischen Verstellstiften und Führungsstiften ist weiterhin vorgesehen, daß die Führungsstifte bzw. die Stellstifte zylindrisch ausgebildet sind, wobei zweckmäßigerweise die Führungsstifte im wesentlichen in axialer und die Stellstifte im wesentlichen in radialer Richtung angeordnet bzw. je Leitschaufel jeweils zwei Führungsstifte an dem Verstellring und ein zwischen die Führungsstifte eingreifender Stellstift an der Leitschaufel mittel- oder unmittelbar befestigt sind.

Um eine einfache und unbehinderte Versteifung der Leitschaufeln auch bis zur vollen Öffnung und Schließung des Drallreglers gewährleisten zu können, ist der Stellstift jeweils relativ zur radialen Flächen-Symmetrielinie der Leitschaufeln seitlich versetzt angeordnet. Die Begrenzung der maximalen Öffnungs- bzw. Schließstellung der Leitschaufeln läßt sich ohne gesonderte konstruktive Maßnahmen dadurch erreichen, daß zwischen den Stellstiften und den zugeordneten Führungsstiften jeweils in der Mittelstellung der drehbaren Leitschaufeln ein solches Spiel vorgesehen ist, daß die Führung zwischen den Stellstiften und den zugeordneten Führungsstiften in jeder der beiden Endstellungen der einstellbaren Leitschaufeln im Sinne eines Endanschlages spiellos ist.

In fertigungstechnisch besonders einfacher Weise ist an jedem radialen Ende jeder Leitschaufel eine, ihrer drehbaren Lagerung dienende, radial überstehende Lasche angebracht; wird nach einer Ausgestaltung der Erfindung vorgesehen, daß jeweils die Leitschaufel, der Mitnahmerahmen und die Laschen Teile eines einstückigen Blech-Stanzbiegeteils sind, so können nicht nur der Verstellring, sondern auch die Leitschaufeln mit Laschen und gegebenenfalls Mitnahmerahmen auf numerisch gesteuerten Maschinen durch sogenanntes Nibbeln konturgestanzt werden. Die dabei angestanzten Laschen können entweder zur drehbaren Führung leicht, z.B. halbrund, umgebogen werden; eine besonders einfache und genaue Führung ergibt sich jedoch, wenn gemäß einer Ausgestaltung der Erfindung auf die Laschen der Leitschaufeln jeweils ein Lagerzapfen aufgesteckt ist sowie in der Nabe des Drallreglers bzw. in einer Einlaufdüse des zugehörigen Ventilators, Gebläses oder dgl. zu den Lagerzapfen am radial inneren bzw. radial äußeren Ende der Leitschaufeln korrespondierende Lagerbuchsen vorgesehen sind und jeweils die Lagerzapfen und/oder die Lagerbuchsen aus Kunststoff hoher Gleitfähigkeit, z.B. Polyamid oder Teflon bestehen.

Für die Halterung der Leitschaufeln in der Nabe ergibt sich eine besonders aufwandsarme Montage und insbesondere Austauschbarkeit im Reparaturfall dadurch, daß die den Laschen bzw. die den Lagerzapfen am radial inneren Ende der Leitschaufeln zugeordneten Lagerbuchsen in axiale, stirnseitig offene Ausschnitte der Nabe einschiebbar und fixierbar sind.

Ist die Verbindungslinie zwischen der radial äußeren und der radial inneren drehbaren Lagerung jeder Leitschaufel gegenüber ihrer radialen Flächen-Symmetrielinie nicht oder um einen Achswinkel von mehr als 6_{°} geneigt und bei geöffneter Stellung der Leitschaufeln jeweils der größere der durch die Verbindungslinie gekennzeichneten Teile der Leitschaufel dem Laufrad des nachgeordneten Ventilators, Gebläses oder dgl. zugewandt, so sind gesonderte externe Stellkräfte für die Leitschaufeln nur in einer Drehrichtung notwendig, da die Drehung in der Gegenrichtung betriebsmäßig durch die anströmenden Luftkräfte erfolgen kann. Daher und aufgrund der reibungsarmen Auslegung des erfindungsgemäßen Drallreglers wird nach einer Ausgestaltung der Erfindung unter Verzicht auf ein übliches biegesteifes Antriebsgestänge für die Betätigung des Verstellringes ein zugbelasteter Bowdenzug vorgesehen. Der Bowdenzug erlaubt in vorteilhafter Weise die Einleitung der Verstellkraft an beliebiger Stelle der Drallreglerkonstruktion. Insbesondere beim Einsatz von doppelseitigen Ventilatoren mit Drallreglern in beiden Einlaufdüsen wird zweckmäßigerweise zur gleichsinnigen Verstellung beider Drallregler eine Bowdenzug-Verstellung vorgesehen.

Die Erfindung sowie weitere vorteilhafte Ausgestaltungen der Erfindung werden im folgenden anhand eines schematisch dargestellten Ausführungsbeispiels in der Zeichnung näher erläutert; darin zeigen:
Fig. 1 in perspektivischer Ansicht einen Ausschnitt eines zusammengebauten Drallreglers,
Fig. 2 den Drallregler gemäß Fig. 1 in teilweise Explosionsdarstellung,
Fig. 3 die in eine Einlaufdüse eines Ventilators, Gebläses oder dgl. einzusetzende Halterung für einen Drallregler gemäß Fig. 1, 2,
Fig. 4 einen Ausschnitt aus der Einlaufdüse eines Ventilators und darin vorgesehene Halterungen für die Drallregler-Leitschaufeln.

Bei dem in Fig. 1 bzw. Fig. 2 dargestellten Drallregler sind als Blech-Stanzbiegeteile hergestellte Leitschaufeln 2 radial um eine Nabe 4 angeordnet; der Übersichtlichkeit halber ist jeweils nur eine einzige Leitschaufel 2 dargestellt. Zur drehbaren Lagerung der Leitschaufel 2 ist an ihrem radial inneren bzw. radial äußeren Ende eine radial überstehende Lasche 21 bzw. 22 einstückig mitangestanzt. Ferner weist jede Leitschaufel 2 an ihrem radial inneren Ende einen ebenfalls einstückig angestanzten und anschließend axial abgebogenen Mitnahmerahmen 23 auf. Auf dem Mitnahmerahmen 23 ist mittig an seinem der Leitschaufel 2 zugewandten Ende die radial innere Lasche 21 freigestanzt; am freien axial abgebogenen Ende des Mitnahmerahmens 23 ist, seitlich zur Verbindungslinie 25 zwischen den Laschen 21, 22 versetzt, ein zu ihr parallel gerichteter Stellstift 7 befestigt.

Der Stellstift 7 greift zwischen zwei im wesentlichen axial gerichtete Führungsstifte 5, 6, die in Paßöffnungen 31 eines Verstellringes 3 eingesteckt und mit diesem z.B. verschraubt oder verschweißt sind. Der Verstellring 3 ist zwischen zwei Gleitscheiben 16 gelagert und wird über einen in der Nabe fixierbaren Spreizring 17 unter Zwischenlage einer Wellfeder 11 gegen eine Schulter der Nabe axial angedrückt und fixiert. Die zentrale Verstellung sämtlicher Leitschaufeln 2 erfolgt durch Verdrehen des Verstellringes 3 mittels eines Bowdenzuges 10, der über ein Kugelgelenk 19 in einer Öffnung 32 des Verstellringes 3 angelenkt ist. Der Bowdenzug 10 ist mittels einer Feder 18 zugbelastet, derart daß eine eindeutige Justierung der Leitschaufeln 2 im Stillstand möglich ist. Die Leitschaufel 2 ist in Fig. 1 im geschlossenen Zustand, d.h. in der Winkelstellung 0_{°}, dargestellt. Durch Drehen des Verstellringes 3 entgegen dem Uhrzeigersystem werden die Leitschaufeln 2 des Drallreglers geöffnet. Aus der spielfreien Schließ-Anschlagstellung des Stellstiftes 7 wird dieser dabei von den Führungsstiften 5, 6 mitgenommen. Der Stellstift 7 wandert während des Offnungsvorganges zuerst zwischen den Führungsstiften 5, 6 näher auf den Verstellring 3 zu. Ab der Position, in der der Stellstift 7 genau radial zur Nabe 4 steht, beginnt der Stellstift 7 sich beim Weiterdrehen in Richtung zur Leitschaufel 2 zurückzubewegen. In dieser Position des gerade halb geöffneten Drallreglers ist dann das größte Spiel zwischen Stellstift 7 einerseits und Führungsstiften 5, 6 andererseits erreicht. Bei der Winkelstellung 90_{°}, in der sich die Leitschaufein 2 gerade in Segelstellung befinden, ist der Öffnungs-Anschlag erreicht und der Stellstift 7 nunmehr zwischen den Führungsstiften 5, 6 spielfrei gehalten.

Die im Ausführungsbeispiel dargestellten Stell-und Führungsstifte 7, 5, 6 sind zylinderförmig ausgebildet; dadurch wird eine besonders einfache Fertigung zur Erzielung einer betriebsmäßig nur punktförmigen gegenseitigen Berührung erreicht.

Wie insbes. aus Fig. 2 ersichtlich, werden zur geführten drehbaren Lagerung der Leitschaufeln 2 auf deren flache Laschen 21, 22 Lagerzapfen 12, 13 aufgesteckt, die in korrespondierende Lagerbuchsen 14, 15 in der Nabe 4 bzw. einer Einlaufdüse 9 (Fig. 4) drehbar gesteckt sind. Die radial innere Lagerbuchse 14 wird in einen axialen, stirnseitig in Montagerichtung offenen, U-förmigen Ausschnitt 41 der Nabe 4 eingeschoben und durch einen stirnseitig gegengelegten, sämtliche Ausschnitte verschliessenden Haltering 1 fixiert. Somit ist es möglich, die Leitschaufeln 2 erst nach der Montage der Nabe 4 in die Einlaufdüse 9 einzusetzen.

Gemäß einer Ausgestaltung der Erfindung ist vorgesehen, daß einerseits die Verbindungslinie 25 zwischen der radial äußeren und der radial inneren drehbaren Lagerung jeder Leitschaufel 2 gegenüber ihrer radialen Flächen-Symmetrielinie 24 um einen Achswinkel β von mehr als 6_{°} geneigt und bei geöffneter Stellung der Leitschaufeln 2 jeweils der größere der durch die Verbindungslinie 25 gekennzeichneten Teile der Leitschaufel 2 dem Laufrad des nachgeordneten Ventilators, Gebläses oder dgl. zugewandt ist und daß andererseits der Bowdenzug 10 durch eine die Öffnungsstellung der Leitschaufeln 2 sichernde Feder 18 zugbelastet ist. Fallen dagegen gemäß einer anderen Ausgestaltung die Verbindungslinie 25 zwischen der radial äußeren und der radial inneren drehbaren Lagerung jeder Leitschaufel 2 mit ihrer radialen Flächen-Symmetrielinie 24 zusammen, so ist zweckmäßigerweise der Bowdenzug 10 durch eine die Verschlußstellung der Leitschaufeln 2 sichernde Feder 18 zugbelastet. Durch diese Maßnahmen werden also in vorteilhafter Weise die durch die Anströmung an sich vorhandenen Verstellkräfte im Sinne eines möglichst aufwandarmen Verstellmechanismus mitausgenutzt.

Die Befestigung des Drallreglers an einem Ständer 51 zeigt Fig. 3. Die Nabe 4 wird mit einem Halteblech 8 verschraubt. Dieses ist über einen Befestigungswinkel 50 am Ständer 51 befestigt. Eine längliche Dimensionierung der Löcher für die Verbindungsschrauben ermöglicht die genaue Zentrierung des Haltebleches 8. Der Ständer 51 kann sich als Vorbau vor der Einlaufdüse 9 befinden. Diese Möglichkeit erleichtert insbesondere den nachträglichen Einbau des Drallreglers, der dann gleichsam in die Einlaufdüse 9 hineinragt. Das Lager 20 dient der Aufnahme und Halterung der Antriebswelle des Laufrades des Ventilators, Gebläses oder dgl..

Fig. 4 zeigt einen Teil der Einlaufdüse 9 des Ventilators. Hier sind die äußeren Lagerbuchsen 15 für die Leitschaufeln 2 eingesetzt. Bohrungen 91 in der Einlaufdüse 9 und Bohrungen 81 im Halteblech 8 dienen der Aufnahme von Montagewerkzeug. Dieses Montagewerkzeug, das im einfachsten Fall aus Flachstäben gebildet sein kann, hält das Halteblech 8 während des Aufbaues des Drallreglers in Position und wird nach beendeter Montage entfernt.

## Patentansprüche

1. Drallregler für axiale Durchströmung bei Ventilatoren, Gebläsen oder dgl. mit an den radial inneren Enden seiner relativ zu einer Nabe (4) drehbar gelagerten Leitschaufeln (2) befestigten, außerhalb deren Drehachse angeordneter Stellmitteln, die zur betriebsmäßigen Verstellung der Leitschaufeln (2) mit einem Führungsmittel eines um die Nabe (4) drehbar angeordneten Verstellringes (3) in betriebsmäßig nur punktförmiger Berührungsverbindung stehen, dadurch gekennzeichnet, daß als Führungsmittel bzw. Stellmittel je Leitschaufel (2) jeweils zwei im wesentlichen axial verlaufende Führungsstifte (5, 6) an dem Verstellring (3) und ein zwischen die Führungsstifte (5, 6) eingreifender im wesentlichen radial verlaufender Stellstift (7) an der Leitschaufel (2) befestigt sind.

2. Drallregler nach Anspruch 1, dadurch gekennzeichnet, daß die Führungsstifte (5, 6) bzw. die Stellstifte (7) zylindrisch ausgebildet sind.

3. Drallregler nach Anspruch 1 oder 2, dadurch gekennzeichnet, daß am radial inneren Ende jeder Leitschaufel (2) ein dem Verstellring (3) zugewandter Mitnahmerahmen (23) einstückig angeformt ist, an dem der Stellstift (7) befestigt ist.

4. Drallregler nach einem der Ansprüche 1 bis 3, dadurch gekennzeichnet, daß an jedem radialen Ende jeder Leitschaufel (2) eine ihrer drehbaren Lagerung dienende radial überstehende Lasche (21, 22) vorgesehen ist.

5. Drallregler nach Anspruch 4, dadurch gekennzeichnet, daß auf die Laschen (21, 22) der Leitschaufeln (2) jeweils ein Lagerzapfen (12, 13) aufgesteckt ist.

6. Drallregler nach Anspruch 5, dadurch gekennzeichnet, daß in der Nabe (4) des Drallreglers bzw. in einer Einlaufdüse (9) des zugehörigen Ventilators, Gebläses oder dgl. zu den Lagerzapfen (12, 13) am radial inneren bzw. äußeren Ende der Leitschaufeln (2) korrespondierende Lagerbuchsen (14, 15) vorgesehen sind.

7. Drallregler nach Anspruch 6, dadurch gekennzeichnet, daß die den Laschen (21) bzw. die den Lagerzapfen (12) am radial inneren Ende der Leitschaufeln (2) zugeordneten Lagerbuchsen (14) in axiale, stirnseitig offene Ausschnitte (41) der Nabe (4) einschieb- und in diesen fixierbar sind.

8. Drallregler nach einem der Ansprüche 5 bis 7, dadurch gekennzeichnet, daß die Lagerzapfen (12, 13) und/oder Lagerbuchsen (14, 15) aus Kunststoff hoher Gleitfähigkeit bestehen.

9. Drallregler nach einem der Ansprüche 4 bis 6, dadurch gekennzeichnet, daß jeweils die Leitschaufel (2), der Mitnahmerahmen (23) und die Laschen (21, 22) Teile eines einstückigen Blech-Stanzbiegeteils sind.

10. Drallregler nach einem der Ansprüche 1 bis 9, dadurch gekennzeichnet, daß der Verstellring (3) aus einem auf der Außenfläche der Nabe (4) geführt drehbar gelagerten Blechstanzteil mit Einstecköffnungen (31) für die Führungsstifte (5, 6) besteht.

11. Drallregler nach einem der Ansprüche 1 bis 10, dadurch gekennzeichnet, daß der Stellstift (7) jeweils relativ zur radialen Verbindungslinie (25) der Laschen (21, 22) der Leitschaufeln (2) seitlich versetzt angeordnet ist.

12. Drallregler nach einem der Ansprüche 1 bis 11, dadurch gekennzeichnet, daß die Verbindungslinie (25) zwischen der radial äußeren und der radial inneren drehbaren Lagerung jeder Leitschaufel (2) mit ihrer radialen Flächen-Symmetrielinie (24) zusammenfällt.

13. Drallregler nach einem der Ansprüche 1 bis 11, dadurch gekennzeichnet, daß die Verbindungslinie (25) zwischen der radial äußeren und der radial inneren drehbaren Lagerung jeder Leitschaufel (2) gegenüber ihrer radialen Flächen-Symmetrielinie (24) um einen Achswinkel ( ß) von mehr als 6_{°} geneigt und bei geöffneter Stellung der Leitschaufeln (2) jeweils der größere der durch die Verbindungslinie (25) gekennzeichneten Teile der Leitschaufel (2) dem Laufrad des nachgeordneten Ventilators, Gebläses oder dgl. zugewandt ist.

14. Drallregler nach Anspruch 12 oder 13, dadurch gekennzeichnet, daß zur Betätigung des Verstellringes (3) ein zugbelasteter Bowdenzug (10) vorgesehen ist.

15. Drallregler nach Anspruch 12 und 14, dadurch gekennzeichnet, daß der Bowdenzug (10) durch eine die Verschlußstellung der Leitschaufeln (2) sichernde Feder (18) zugbelastet ist.

16. Drallregler nach Anspruch 13 und 14, dadurch gekennzeichnet, daß der Bowdenzug (10) durch eine die Öffnungsstellung der Leitschaufeln (2) sichernde Feder (18) zugbelastet ist.

17. Drallregler nach einem der Ansprüche 1 bis 16, dadurch gekennzeichnet, daß zwischen den Stellstiften (7) und den zugeordneten Führungsstiften (5, 6) jeweils in der Mittelstellung der einstellbaren Leitschaufeln (2) ein solches Spiel vorgesehen ist, daß die Führung zwischen den Stellstiften (7) und den zugeordneten Führungsstiften (5, 6) in jeder der beiden Endstellungen der einstellbaren Leitschaufeln (2) im Sinne eines Endanschlages spiellos ist.

## Claims

1. Drag adjuster for axial through-flow in ventilators, blowers or such like, with adjusting means fastened on to the radially inner ends of its guide vanes (2), which guide vanes are rotatably mounted with respect to a hub (4), and the adjusting means is mounted outside of the turning axis of the guide vanes and, for the operational adjustment of the guide vanes (2), the adjusting means resides in contact connection, which connection is operationally only pin-point, with the guide means of an adjusting ring (3) which is mounted so that it can be rotated around the hub (4), characterized in that as guide means or adjusting means respectively for each guide vane (2) two guide pins (5, 6) extending substantially axially, are fastened on to the adjusting ring (3) and one adjusting pin (7), extending substantially radially, engaging between the guide pins (5, 6), is fastened on to the guide vane (2).

2. Drag adjuster according to claim 1, characterized in that the guide pins (5, 6) or the adjusting pins (7) are formed cylindrically.

3. Drag adjuster according to claim 1 or 2, characterized in that a carrier frame (23), directed towards the adjusting ring (3), is integrally moulded in one piece on the radially inner end of each guide vane (2) and on to which frame the adjusting pin (7) is fastened.

4. Drag adjuster according to one of claims 1 to 3, characterized in that a link (21, 22) is provided projecting radially at each radial end of each guide vane (2), serving the latter's rotating bearing.

5. Drag adjuster according to claim 4, characterized in that a bearing pin (12, 13) is attached to each of the links (21, 22) of the guide vanes (2).

6. Drag adjuster according to claim 5, characterized in that the hub (4) of the drag adjuster or in an inlet nozzle (9) of the appertaining ventilator, blower or such like, bush bearings (14, 15) are provided which correspond to the bearing pins (12, 13) on the radially inner or radially outer end of the guide vanes (2).

7. Drag adjuster according to claim 6, characterized in that the bush bearings (14) allocated to the links (21) or to the bearing pins (12) on the radially inner end of the guide vanes (2), can be inserted into axial cutouts (41), open on the front side, in the hub (4) and can be fixed into these.

8. Drag adjuster according to one of claims 5 to 7, characterized in that the bearing pins (12, 13) and/or bush bearings (14, 15) consist of synthetic material which is highly capable of sliding.

9. Drag adjuster according to one of claims 4 to 6, characterized in that the guide vane (2), the carrier frame (23) and the links (21, 22) are respectively parts of a one-piece punched and bent sheet component.

10. Drag adjuster according to one of claims 1 to 9, characterized in that the adjusting ring (3) comprises a rotably mounted punched sheet component, directed around the outer surface of the hub (4), with insert opening (31) for the guide pins (5, 6).

11. Drag adjuster according to one of claims 1 to 10, characterized in that the adjusting pin (7) is in each case arranged so that it is displaced to one side relative to the radial line of connection (25) of the links (21, 22) of the guide vanes (2).

12. Drag adjuster according to one of claims 1 to 11, characterized in that the line of connection (25) between the radially outer and the radially inner rotating bearing of each guide vane (2) coincides with its radial plane line of symmetry (24).

13. Drag adjuster according to one of claims 1 to 11, characterized in that the line of connection (25) between the radially outer and the radially inner rotating bearing of each guide vane (2) is inclined, compared with its radial plane line of symmetry (24), at an axis angle (6) of more than 6_{°}, and in the open position of the guide vanes (2) in each case the larger of the parts of the guide vane (2) in each case the larger of the parts of the guide vane (2), defined by the line of connection (25), is directed towards the impeller of the subordinate ventilator, blower or such like.

14. Drag adjuster according to claim 12 or 13, characterized in that a tension loaded Bowden cable (10) is provided for the operation of the adjusting ring (3).

15. Drag adjuster according to claim 12 and 14, characterized in that the Bowden cable (10) is tension loaded by a spring (18) which secures the closed position of the guide vanes (2).

16. Drag adjuster according to claim 13 and 14, characterized in that the Bowden cable (10) is tension loaded by a spring (18) which secures the open position of the guide vanes (2).

17. Drag adjuster according to one of claims 1 to 16, characterized in that between the adjusting pins (7) and the adjoining guide pins (5, 6) respectively clearance is provided in the middle position of the adjustable guide vanes (2), such that sliding between the adjusting pins (7) and the adjoining guide pins (5, 6) in each of the two end positions of the adjustable guide vanes (2) is, as defined by an end stop, without clearance.

## Revendications

1. Régulateur de mouvement tourbillonnaire pour un écoulement traversant axial dans des ventilateurs, des soufflantes ou analogues, comportant des moyens de réglage fixés, au niveau des extrémités intérieures, du point de vue radial, des aubes directrices (2) du régulateur, montées de façon à pouvoir tourner par rapport à un moyeu (4), disposées en dehors de l'axe de rotation des aubes et établissant un contact seulement ponctuel en fonctionnement avec un moyen de guidage d'une bague de réglage (3) montée de façon à pouvoir tourner autour du moyeu (4), pour réaliser le réglage des aubes directrices (2) pendant le fonctionnement, caractérisé par le fait que, comme moyen de guidage ou moyens de réglage, il est prévu, pour chaque aube directrice (2), deux tiges respectives de guidage (5, 6) sensiblement axiales, qui sont fixées, en tant que moyen de guidage ou moyens de réglage, sur la bague de réglage (3) et une tige de réglage sensiblement radiale, qui s'engage entre les tiges de guidage (5, 6), et qui est fixée sur l'aube directrice (2).

2. Régulateur de mouvement tourbillonnaire suivant la revendication 1, caractérisé par le fait que les tiges de guidage (5, 6) ou la tige de réglage (7) sont réalisées avec une forme cylindrique.

3. Régulateur de mouvement tourbillonnaire suivant la revendication 1 ou 2, caractérisé par le fait qu'un cadre d'entraînement (23) tourné vers la bague de réglage (3) et fixé sur la tige de réglage (7) est formé parfaçonnage d'un seul tenant sur l'extrémité, intérieure du point de vue radial, de chaque aube directrice (2).

4. Régulateur de mouvement tourbillonnaire suivant l'une des revendications 1 à 3, caractérisé par le fait qu'une languette (21, 22), qui fait saillie radialement et sert au support de chaque aube directrice (2) en permettant la rotation de cette dernière, est prévue sur chaque extrémité radiale de chaque aube directrice.

5. Régulateur de mouvement tourbillonnaire suivant la revendication 4, caractérisé par le fait que des tourillons respectifs (12, 13) sont enfichés sur les languettes (21, 22) des aubes directrices (2).

6. Régulateur de mouvement tourbillonnaire suivant la revendication 5, caractérisé par le fait que des coussinets de support (14, 15) correspondant aux tourillons (12, 13) situés sur l'extrémité intérieure ou extérieure, du point de vue radial, des aubes directrices (2), sont prévus dans le moyeu (4) du régulateur de mouvement tourbillonnaire ou dans une buse d'entrée (9).

7. Régulateur de mouvement tourbillonnaire suivant la revendication 6, caractérisé par le fait que les coussinets de support (14) associés aux languettes (21) ou associés au tourillon (12) situé sur l'extrémité, intérieure du point de vue radial, des aubes directrices (2), peuvent être insérés et fixés dans des évidements axiaux (41) du moyeu (4), ouverts frontalement.

8. Régulateur de mouvement tourbillonnaire suivant l'une des revendications 5 à 7, caractérisé par le fait que les tourillons 10, 13 et/ou les coussinets de support (14, 15) sont réalisés en une matière plastique possédant un coefficient de glissement élevé.

9. Régulateur de mouvement tourbillonnaire suivant l'une des revendications 4 à 6, caractérisé par le fait que respectivement l'aube directrice (2), le cadre d'entraînement (23) et es languettes (21, 22) font partie d'un élément de tôle d'un seul tenant formé par découpage et pliage.

10. Régulateur de mouvement tourbillonnaire suivant l'une des revendications 1 à 9, caractérisé par le fait que la bague de réglage (3) est constituée par une pièce de tôle découpée montée rotative en étant guidée sur la surface extérieure du moyeu (4) et comportant des ouvertures (31) permettant l'enfi- chage des tiges de guidage (5, 6).

11. Régulateur de mouvement tourbillonnaire suivant l'une des revendications 1 à 10, caractérisé par le fait que la tige de réglage (7) est disposée en étant décalée latéralement par rapport à la droite radiale (25) reliant les languettes (21, 22) des aubes directrices (2).

12. Régulateur de mouvement tourbillonnaire suivant l'une des revendications 1 à 11, caractérisé par le fait que la droite (25) de liaison entre le support rotatif extérieur, du point de vue radial, de chaque aube directrice (2) coincide avec l'axe radial de symétrie superficielle (24) de cette aube.

13. Régulateur de mouvement tourbillonnaire suivant l'une des revendications 1 à 11, caractérisé par le fait que la droite (25) de liaison entre le support rotatif extérieur, du point de vue radial, et le support rotatif intérieur, du point de vue radial, de chaque aube directrice (2) est inclinée d'un angle axial (p) de plus de 6_{°} par rapport à l'axe radial de symétrie superficielle (24) de l'aube et que, lorsque les aubes directrices (2) sont dans la position ouverte, la partie la plus étendue des parties de l'aube directrice (2), caractérisées par la droite de liaison (25), est tournée vers le corps du ventilateur, de la fente ou analogue associé.

14. Régulateur de mouvement tourbillonnaire suivant la revendication 12 ou 13, caractérisé par le fait qu'un câble Bowden (10) chargé en traction est prévu pour l'actionnement de la bague de réglage (3).

15. Régulateur de mouvement tourbillonnaire suivant les revendications 12 et 14, caractérisé par le fait que le câble Bowden (10) est chargé en traction par un ressort (18) garantissant la position de fermeture des aubes directrices (2).

16. Régulateur de mouvement tourbillonnaire suivant les revendications 13 et 14, caractérisé par le fait que le câble Bowden (10) est chargé en traction par un ressort (18) garantissant la position d'ouverture des aubes directrices (2).

17. Régulateur de mouvement tourbillonnaire suivant l'une des revendications 1 à 16, caractérisé par le fait qu'entre les tiges de réglage (7) et les tiges de guidage associés (5, 6) il est prévu, respectivement dans la position centrale des aubes directrices réglables (2), un jeu tel que le guidage entre les tiges de réglage (7) et les tiges asociées de guidage (5, 6) s'effectue sans jeu, au sens d'une butée d'extrémité, dans chacune des deux positions d'extrémité des aubes directrices réglables (2).
